# EUROPÄISCHE PATENTANMELDUNG

(11) **EP 1 136 380 A1**
(43) Veröffentlichungstag der Anmeldung: **26.09.2001**
(21) Anmeldenummer: 01106788.1
(22) Anmeldetag: 19.03.2001
(51) Int. Cl.: B65D 75/58, B65D 81/32

(54) **Hermetisch abgeschlossener Einwegbehälter**

(30) Priorität: 20.03.2000 DE 10013803
(71) Anmelder: TRANSCOJECT GESELLSCHAFT FÜR MEDIZINISCHE GERÄTE mbH & CO. KG, 24539 Neumünster (DE)
(72) Erfinder: Rolle, Philipp, 24539 Neumünster (DE)
(74) Vertreter: Vollmann, Heiko, Dipl.-Ing.

(57) **Zusammenfassung**

Der hermetisch abgeschlossene Einwegbehälter (1) beinhaltet einen Stoff (4)oder ein Stoffgemisch (5) und ist mit einer Sollbruchstelle zum Öffnen des Behälters (1) ausgestattet. Der Behälter besteht aus Kunststoff und ist aus einem Gefäß (2) und einem Verschluss (3) aufgebaut, wobei der Verschluss (3) nach dem Einfüllen des Stoffes (4) oder Stoffgemisches in das Gefäß (2) stoffschlüssig mit dem Gefäß (2) verbunden worden ist. Die Sollbruchstelle (5) ist am Außenumfang des Behälters (1) vorgesehen, so dass dieser leicht aufgebrochen werden kann.

## Beschreibung

Die Erfindung betrifft einen hermetisch abgeschlossenen Einwegbehälter gemäß den im Oberbegriff des Anspruchs 1 angegebenen Merkmalen.

Derartige Einwegbehälter sind bekannt und werden in Ampullenform im pharmazeutischen aber auch anderen Bereichen eingesetzt. Der in der Ampulle befindliche Stoff ist gegenüber der Außenatmosphäre hermetisch abgeschlossen. Zum Öffnen bzw. zur Entnahme des Stoffes wird der Behälter an einer Sollbruchstelle geöffnet. Bei den heute üblichen Glasampullen ist die Sollbruchstelle vorgeritzt, so dass durch nur geringe Krafteinwirkung ein Aufbrechen des Behälters und nachfolgend die Entnahme des darin befindlichen Stoffes möglich ist.

Nachteilig bei diesen Glasampullen ist, dass materialbedingt stets ein gewisses Verletzungsrisiko sowohl beim Aufbrechen der Ampulle als auch bei der späteren Entnahme besteht. Darüber hinaus können beim Aufbrechen feinste Glassplitter anfallen, welche ebenfalls ein Risikopotential darstellen, sei es, dass sie den in der Ampulle befindlichen Stoff verunreinigen oder ein erhöhtes Verletzungspotential bilden. Auch können diese Splitter beim Aufziehen der Spritze mitgeführt werden, was zu erheblichen Problemen führen kann. Schließlich können solche Glasampullen üblicherweise nicht oder nur mit technisch sehr hohem Aufwand mit brennbaren oder explosionsgefährdenden Stoffen gefüllt werden, da beim Verschließen der Ampulle zumindest in einem Teilbereich eine Temperatur erreicht wird, welche mindestens dem Schmelzpunkt des verwendeten Glases entspricht.

Es ist zwar bekannt, Einwegbehälter als Glasbehälter mit Schraubverschluss auszubilden, diese haben sich jedoch nicht bewährt, da die Dichtigkeit nicht absolut zuverlässig ist und im Übrigen auch die Gefahr besteht, dass sich der Verschluss, aus welchen Gründen auch immer, unbeabsichtigt löst. Gleiches gilt für andere Elastomerverschlüsse.

Aus DE 87 15 376 U1 ist ein aus Kunststoff bestehender Verpackungsbecher bekannt, wie er beispielsweise zum Verpacken von Kondensmilch Verwendung findet. Dieser Behälter ist vergleichsweise aufwendig in der Herstellung und konstrukionsbedingt für medizinisch pharmazeutische Anwendungen wenig geeignet. Die Sollbruchstelle in der Oberseite des Behälters hat einen kleinen Auslaßquerschnitt, der darüber hinaus nach dem Öffnen ohne Weiteres wiederverschließbar ist, ohne dass dies sofort erkennbar ist. Die Behälterform erfordert ein kompliziertes Werkzeug. Schließlich erfordert die in der Oberseite des Behälters angeordnete Sollbruchstelle hohe Ferigungsgenauigkeit, da die Sollbruchstelle einerseits ausreichend stabil sein soll, um ein unbeabsichtigtes Beschädigen oder Öffnen zu vermeiden, andererseits jedoch mit nur geringer Fingerkraft zu öffnen sein muß, da trotz der angeformten Fahne die Angriffsfläche zum Handhaben sehr klein ist. Das die Fahne bildende Bauteil muß zudem so stabil ausgebildet sein, dass die bei der Handhabung eingeleiteten Momente sicher auf die Sollbruchstelle übertragen werden, ohne zuvor einen Bruch des Bauteils selbst zu bedingen.

Ausgehend vom letztgenannten Stand der Technik liegt der Erfindung die Aufgabe zugrunde, einen gattungsgemäßen Einwegbehälter, insbesondere für medizinisch pharmazeutische Anwendungen, so auszubilden, dass dieser einerseits kostengünstig herstellbar ist und andererseits die vorgenannten Nachteile vermeidet.

Diese Aufgabe wird gemäß der Erfindung durch die in Anspruch 1 angegebenen Merkmale gelöst. Vorteilhafte Ausgestaltungen der Erfindung ergeben sich aus den Unteransprüchen, der nachfolgenden Beschreibung und der Zeichnung.

Erfindungsgemäß ist der Einwegbehälter durch ein Kunststoffgefäß gebildet, das einen Verschluss aufweist, der nach dem Einfüllen des Stoffes oder Stoffgemisches stoffschlüssig mit dem Behälter verbunden worden ist. Der Behälter weist zum Öffnen eine Sollbruchstelle auf, an der er von Hand aufgebrochen werden kann. Bei entsprechender Materialwahl kann zuverlässig sichergestellt werden, dass das Aufbrechen splitterfrei erfolgt, also die diesbezüglich von Glasampullen bekannten Nachteile zuverlässig verhindert werden. Die Sollbruchstelle ist in Abhängigkeit des verwendeten Kunststoffmaterials entsprechend zu dimensionieren, so dass der Behälter nach Möglichkeit ohne Zuhilfenahme eines Werkzeugs mit einfacher Handkraft aufgebrochen werden kann. Das stoffschlüssige Verschließen kann in einfacher Weise durch Kleben oder vorzugsweise durch Schweißen erfolgen. Beide Verfahren haben insbesondere beim Befüllen mit brennbaren Stoffen, wie beispielsweise Lösungsmittel (Aceton, Alkohol etc.) den Vorteil, dass nicht unter explosionssicheren Bedingungen gearbeitet werden muss. Die beim Schweißen, z. B. beim Ultraschall-Schweißen von Kunststoffen entstehenden Temperaturen sind so niedrig, dass eine Entzündungs- oder Explosionsgefahr bei zahlreichen Stoffen, wie beispielsweise Aceton, Alkohol, Verdünnung etc. nicht gegeben ist. Der erfindungsgemäße Behälter kann kostengünstig aus Spritzgussteilen hergestellt werden, die Handhabung insbesondere beim Befüllen und anschließenden Verschließen ist fertigungstechnisch unproblematisch, da für die Zufuhr von Gefäß und Verschluss eine geeignete Vereinzelungsanlage vorzusehen ist, wobei sowohl Gefäß als auch Verschluss konstruktiv so ausgelegt werden können, dass eine Vereinzelung und Zufuhr mit geringem technischen Aufwand erfolgen kann.

Der erfindungsgemäße Behälter ist insbesondere für medizinische pharmazeutische aber auch andere feinchemikalische Füllstoffe prädestiniert. Dadurch, dass die Sollbruchstelle nicht, wie sonst bei derartigen Kunststoffbehältern üblich, im Deckel, sondern im Bereich des Umfangs des Behälter liegt, kann die Sollbruchstelle wesentlich stabiler dimensioniert werden als bei bekannten Behältern. Die Kraftangriffsverhältnisse sind nahezu ideal, insbesondere wenn die Sollbruchstelle im Bereich der Mitte des Behälters angeordnet ist. Die Kräfte zum Aufbrechen des Behälters werden vom Behälter selbst übertragen, es sind keine zusätzlichen Bauteile vorzusehen. Ein weiterer wesentlicher Vorteil der Erfindung liegt darin, dass sofort erkennbar ist, wenn der Behälter einmal geöffnet worden ist, was insbesondere für medizinisch pharmazeutische Anwendungen wesentlich ist. Eine Wiederverschließbarkeit ist nur unter Zuhilfenahme gesonderter Bauteile möglich, was im medizinischen Anwendungsbereich ebenfalls von Vorteil ist.

Zweckmäßigerweise ist der Behälter so gestaltet, dass er aus einem Gefäß mit im Wesentlichen hohlzylindrischer und längsgestreckte Form besteht, das mit einem Deckel als Verschluss z. B. an der Oberseite abgeschlossen ist.

Die Sollbruchstelle kann grundsätzlich auch im Bereich des Verschlusses, wenn dieser das Gefäß fortsetzend ausgebildet ist, oder auch zwischen Verschluss und Gefäß liegen, bevorzugt ist sie jedoch gefäßseitig vorgesehen, und zwar in Form einer umlaufenden Nut, welche den Wandungsquerschnitt reduziert. Ein Aufbrechen des Behälters kann durch entsprechende Wahl der Nutform vereinfacht werden. Insoweit ist es vorteilhaft, die Nut mit zum Nutgrund verjüngendem Querschnitt auszubilden, vorzugsweise im Querschnitt kerbenförmig, damit eine entsprechende Kerbwirkung entsteht, die die Gefäßwand an dieser Stelle gezielt schwächt.

Dabei wird die Nut zweckmäßigerweise so angeordnet, dass sie mit Abstand zu beiden Behälterenden möglichst nahe der Behältermitte liegt, um eine gute Krafteinleitung beim Öffnen sicherzustellen. Bevorzugt wird die Sollbruchstelle im Bereich zwischen einem Viertel und der Hälfte der Gesamtlänge des Behälters von einem Behälterende aus gemessen angeordnet, so dass genügend Kraftangriffsfläche nahe den Behälterenden verbleibt.

Es ist von Vorteil, wenn das Gefäß an seiner Oberseite einen gegenüber der übrigen Wanddicke verstärkten Wulst aufweist, auf dem der Deckel stirnseitig aufliegt und in den der Deckel zweckmäßigerweise auch eintaucht. Der Wulst schafft dabei nicht nur die nötige Auflagefläche zum stoffschlüssigen Verbinden zwischen Deckel und Gefäß, sondern erleichtert insbesondere auch die Vereinzelung und Orientierung des Bauteils während der Fertigung, d. h. beim Befüllen und anschließenden Verschließen.

Wenn der Deckel so ausgebildet ist, dass er mit einem Abschnitt in das Gefäß eintaucht und mit einem anderen Abschnitt stirnseitig auf dem Gefäß aufliegt, ist dies von Vorteil, da unmittelbar nach dem Befüllen des Gefäßes der Deckel durch Aufstecken dieses zunächst einmal im Wesentlichen dicht verschließt. Der Deckel ist aufgrund seiner Formgebung lagefixiert, so dass das eigentliche Verschließen, insbesondere wenn dies durch Schweißen erfolgen soll, in einem nachfolgenden Arbeitsschritt ohne besondere Vorkehrungen zum Fixieren des Deckels erfolgen kann.

Der Verschluss wird vorzugsweise durch Schweißen, beispielsweise durch Ultraschall-Schweißen, mit dem Gefäß verbunden. Insbesondere wenn Gefäß und Deckel aus unterschiedlichen Materialien bestehen, kann es zweckmäßig sein, diese durch Kleben miteinander zu verbinden. Dabei können sowohl Mehrkomponentenkleber als auch Einkomponentenkleber oder Schmelzklebstoffe Verwendung finden. Beim Einsatz von Klebstoffen kann die Temperaturbelastung noch geringer gehalten werden, was z. B. beim Befüllen mit temperaturempfindlichen Stoffen von Vorteil sein kann.

Insbesondere dann, wenn das Gefäß mit einem flüssigen Stoff, beispielsweise mit einem Lösungsmittel oder dergleichen, gefüllt werden soll, ist es zweckmäßig, Gefäß und Verschluss sowie ggf. auch den Klebstoff diffusionsdicht auszubilden. Gefäß und Verschluss sollten dann aus diffusionsdichtem Kunststoff also aus einem Barrierekunststoff bestehen oder entsprechend beschichtet sein. Wenn, was von Vorteil ist, Gefäß und Verschluß aus dem selben Kunststoff bestehen und durch Schweißen miteinanderverbunden sind, dann gerät der Behälterinhalt ausschließlich mit einem Kunststofftyp in Verbindung, was die Wechselwirkung mit derm Inhaltsstoff systembedingt reduziert. Dabei kann zur besseren Sichtkontrolle vorzugsweise eine transparenter Kunststoff verwandt werden, der zum Lichtschutz des Inhalts speziell eingefärbt sein kann.

Um zu vermeiden, dass der innerhalb des Behälters befindliche Stoff beim Öffnen, d. h. beim Aufbrechen unbeabsichtigt verschüttet wird, ist es zweckmäßig, den Behälter nur bis unterhalb der Sollbruchstelle zu füllen.

Der erfindungsgemäße Einwegbehälter ist fertigungstechnisch günstig herzustellen und eignet sich in besonderer Weise für brennbare Stoffe oder Stoffgemische, die nach dem Stand der Technik in solche Behälter nicht oder nur mit hohem technischen Aufwand gefüllt werden können.

Der erfindungsgemäße Behälter kann einfachste Formgebung aufweisen und ist insbesondere für Volumen bis zu 50 ml geeignet. Der Behälter kann rotationssymetrisch ausgebildet sein, was hinsichtlich Handhabbarkeit, Kennzeichnung und Prüfung von Vorteil ist.

Mit dem erfindungsgemäßen Behälter können auch Mehrkomponentenstoffe getrennt gelagert werden, wenn der Behälter mit zwei oder mehr Kammern ausgestattet wird, die über eine gemeinsame Sollbruchstelle verfügen. Ein solcher Behälter kann beispielsweise aus mehreren nebeneinander angeordneten und stoffschlüssig miteinander verbundenen zylindrischen Gefäßen bestehen, die zueinander fluchtende Nuten als gemeinsame Sollbruchstelle aufweisen.

Die Erfindung ist nachfolgend anhand eines in der Zeichnung dargestellten Ausführungsbeispiels näher erläutert. Die einzige Figur zeigt einen erfindungsgemäßen Einwegbehälter mit abgenommenem Deckel im Längsschnitt.

Der in der Figur dargestellte Einwegbehälter 1 besteht aus einem Gefäß 2, einem Verschluss in Form eines Deckels 3 und ist mit einem Stoff, hier einer Flüssigkeit 4, teilgefüllt.

Das Gefäß 2 hat im Wesentlichen hohlzylindrische Form, ist an seinem unteren Ende reagenzglasförmig gerundet und an seinem oberen Ende offen ausgebildet. Etwa auf halber Länge weist das Gefäß 2 eine umlaufende, im Querschnitt V-förmige Nut 5 auf, welche den Wandquerschnitt in diesem Bereich zur Bildung einer Sollbruchstelle reduziert. Zum oberen Ende hin ist das Gefäß 2 durch einen Wulst 6 abgeschlossen, der an der Außenseite stufenförmig vorspringt, so dass ein gegenüber der übrigen Gefäßwand deutlich verstärkter Wandquerschnitt gebildet ist. Die Innenseite des Gefäßes 2 ist glatt und ohne Vor- oder Rücksprünge ausgebildet, lediglich an der Oberseite ist eine Fase 7 vorgesehen, die das Einführen des Deckels erleichtern soll.

Der Deckel 3 hat eine im Wesentlichen stufenförmig zylindrische Außenkontur und weist einen nach unten gerichteten ersten Abschnitt 8 auf, der in das Gefäß 2 einschiebbar ist. Dieser erste Abschnitt 8 ist in einen nach unten gerichteten unteren Teil 8a und einen darüber liegenden oberen Teil 8b aufgeteilt. Der untere Teil 8a ist umfangsmäßig so gestaltet, dass er mit Spiel in das Gefäß 2 eintauchbar ist, während der obere Teil 8b gegenüber dem Innendurchmesser des Gefäßes 2 so gestaltet ist, dass er nur unter Krafteinwirkung einführbar ist, wodurch ein fester Sitz und eine gewisse erste Abdichtung nach dem Einführen erzielt wird. Ein zweiter Abschnitt 9 des Deckels 2 ist flanschartig ausgebildet und so dimensioniert, dass er den gleichen Außenumfang wie der Wulst 6 des Gefäßes 2 hat. Bei auf dem Gefäß 2 aufgesetztem Deckel 3 liegt die Unterseite des zweiten Abschnitts 9 auf der Stirnseite des Wulstes 6 auf. In diesem Bereich werden Deckel 3 und Gefäß 2 nach dem Befüllen miteinander verschweißt oder verklebt. In der Oberseite weist der Deckel 3 eine zentrische, sacklochartige Ausnehmung 10 auf, mit der der Deckel 3 führbar ist. Im Übrigen sorgt diese Ausnehmung 10 dafür, dass der Deckel 3 über seine gesamte Erstreckung im Wesentlichen konstante Wanddicke aufweist.

Die in dem Behälter 1 befindliche Flüssigkeit 4 ist bis kurz unterhalb der Sollbruchstelle 5 gefüllt, so dass beim Aufbrechen des Behälters diese nicht verschüttet wird. Der Füllstand ist in der Figur mit 11 gekennzeichnet.

Gefäß 2 und Deckel 3 sind aus diffusionsdichtem Kunststoff als Spritzgussteile gefertigt. Diese Bauteile werden einer Abfüllanlage zugeführt, in welcher das Gefäß 2 mit Flüssigkeit 4 (oder einem sonstigen Stoff oder Stoffgemisch) bis zur gewünschten Füllstandshöhe 11 gefüllt werden. Danach wird der Deckel 3 zunächst in die Oberseite des Gefäßes 2 mit dem unteren Teil 8a eingeführt, wonach auch der obere Teil 8b hineingleitet. Dann wird das so provisorisch verschlossene Gefäß einer Schweißanlage zugeführt, welche den flanschartigen Abschnitt 9 des Deckels 3 mit der Stirnseite des Wulstes 6 des Gefäßes 2 dicht verschweißt. Alternativ kann der Deckel 3 auch mit der Stirnseite des Wulstes verklebt werden. Zum Gebrauch wird der Einwegbehälter 1 mittels zweier Hände ohne Zuhilfenahme eines Werkzeugs aufgebrochen, wobei durch gezieltes Biegen des Behälters 1 dieser im Bereich der durch die Nut 5 gebildeten Sollbruchstelle aufgebrochen wird, so dass die darin befindliche Flüssigkeit 4 entnehmbar ist.

Ein Behälter mit mehreren voneinander, abgeschlossenen Kammern kann dadurch realisiert werden, dass beispielsweise mehrere der vorbeschriebenen Einwegbehälter 1 nebeneinander angeordnet sind, wobei die Nuten so zueinander fluchten, dass der Behälter in einem aufgebrochen werden kann.

### Bezugszeichenliste

- 1 -: Einwegbehälter
- 2 -: Gefäß
- 3 -: Deckel
- 4 -: Flüssigkeit
- 5 -: Nut
- 6 -: Wulst
- 7 -: Fase
- 8 -: erster Abschnitt von 3
- 8a -: unterer Teil von 8
- 8b -: oberer Teil von 8
- 9 -: zweiter Abschnitt von 3
- 10 -: Ausnehmung
- 11 -: Füllstand

## Patentansprüche

1. Hermetisch abgeschlossener Einwegbehälter (1) mit einem darin befindlichen Stoff (4) oder Stoffgemisch und mit einer Sollbruchstelle (5) zum Öffnen des Behälters (1), der aus Kunststoff besteht und aus einen Gefäß (2) und einem Verschluss (3) aufgebaut ist, wobei der Verschluss (3) nach dem Einfüllen des Stoffs (4) oder Stoffgemisches in das Gefäß (2) stoffschlüssig mit dem Gefäß (2) verbunden worden ist, **dadurch gekennzeichnet, dass** sich die Sollbruchstelle (5) über den Umfang des Behälters erstreckt.

2. Einwegbehälter nach Anspruch 1, **dadurch gekennzeichnet, dass** die Sollbruchstelle durch eine umlaufende und zumindest abschnittsweise Reduzierung der Wandstärke des Behälters (1) gebildet ist

3. Einwegbehälter nach einem der vorhergehenden Ansprüche, **dadurch gekennzeichnet, dass** die Sollbruchstelle durch eine Nut (5) in der Außenseite der Behälterwand gebildet ist, die einen sich zum Nutgrund verjüngenden, vorzugsweise kerbenförmigen Querschnitt aufweist.

4. Einwegbehälter nach einem der vorhergehenden Ansprüche, **dadurch gekennzeichnet, dass** er eine im Wesentlichen hohlzylindrische und langgestreckte Form hat und die Sollbruchstelle (5) mit Abstand zu beiden Enden angeordnet ist.

5. Einwegbehälter nach einem der vorhergehenden Ansprüche, **dadurch gekennzeichnet, dass** die Sollbruchstelle (5) im Bereich zwischen einem Viertel und der Hälfte der Gesamtlänge des Behälters (1) von einem Ende aus gemessen angeordnet ist.

6. Einwegbehälter nach einem der vorhergehenden Ansprüche, **dadurch gekennzeichnet, dass** der Verschluss als ein das Gefäß (2) stirnseitig abschließender Deckel (3) ausgebildet ist.

7. Einwegbehälter nach einem der vorhergehenden Ansprüche, **dadurch gekennzeichnet, dass** das Gefäß (2) einen nach innen vorspringenden, vorzugsweise gegenüber der übrigen Wand verdickten Wulst (6) aufweist, auf dem der Deckel (3) stirnseitig aufliegt und/oder in den der Deckel (3) eintaucht.

8. Einwegbehälter nach einem der vorhergehenden Ansprüche, **dadurch gekennzeichnet, dass** der Deckel (3) einen in das Gefäß (2) eingeschobenen Abschnitt (8) und einen auf dem Gefäß (2) stirnseitig aufliegenden Abschnitt (9) aufweist.

9. Einwegbehälter nach einem der vorhergehenden Ansprüche, **dadurch gekennzeichnet, dass** der Deckel (3) durch Schweißen mit dem Gefäß (2) verbunden ist und dass Deckel (3) und Gefäß (2) aus dem selben Kunststoff gebildet sind.

10. Einwegbehälter nach einem der vorhergehenden Ansprüche, **dadurch gekennzeichnet, dass** das Gefäß (2) mit einem flüssigen Stoff (4) gefüllt ist und ebenso wie der Verschluss (3) aus diffusionsdichtem Kunststoff besteht.

11. Einwegbehälter nach einem der vorhergehenden Ansprüche, **dadurch gekennzeichnet, dass** der Behälter (1) bis unterhalb der Sollbruchstelle (5) gefüllt ist.

12. Einwegbehälter nach einem der vorhergehenden Ansprüche, **dadurch gekennzeichnet, dass** er mit einem brennbaren Stoff (4) oder Stoffgemisch gefüllt ist.

13. Einwegbehälter nach einem der vorhergehenden Ansprüche, **dadurch gekennzeichnet, dass** zwei oder mehr voneinander hermetisch abgeschlossene Kammern vorgesehen sind, die eine gemeinsame Sollbruchstelle (5) aufweisen.
